# EUROPÄISCHE PATENTSCHRIFT

(11) **EP 2 449 177 B1**
(45) Veröffentlichungstag und Bekanntmachung des Hinweises auf die Patenterteilung: **07.10.2015**
(21) Anmeldenummer: 10727423.5
(22) Anmeldetag: 29.06.2010
(51) Int. Cl.: E01B 5/08, E01B 5/10

(54) **SCHIENE**
RAIL
RAIL

(30) Priorität: 29.06.2009 DE 102009026049
(43) Veröffentlichungstag der Anmeldung: 09.05.2012
(73) Patentinhaber: voestalpine BWG GmbH, 35510 Butzbach (DE); voestalpine VAE GmbH, 1010 Wien (AT)
(72) Erfinder: CHRIST, Thomas, 99974 Mühlhausen (DE)
(74) Vertreter: Stoffregen, Hans-Herbert
(86) Internationale Anmeldenummer: PCT/EP2010/059162
(87) Internationale Veröffentlichungsnummer: WO 2011/000809

(56) Entgegenhaltungen:
- CH-A- 284 745
- DE-A1-102005 024 441
- DE-B- 1 217 990
- DE-C- 602 182

## Beschreibung

Die Erfindung bezieht sich auf eine Schiene, insbesondere Rillenschiene, umfassend ein Oberteil und ein Unterteil, wobei das aus verschleißfestem Material bestehende Oberteil Kopf der Schiene ist und eine Quaderform aufweist und das Unterteil ein Profilelement in Form eines Doppel-T-Profils aufweist, dessen oberer Flansch an einer an Unterseite des Kopfs vorhandenen eine Stufe bildende Aussparung mit vertikal oder im Wesentlichen vertikal verlaufendem Abschnitt anliegt und mit dem Kopf zumindest stoffschlüssig verbunden ist.

Schienen müssen unterschiedlichen Beanspruchungen genügen. Insbesondere im Bereich von Weichen macht sich dabei häufig eine schleifende Bewegung zwischen Rad und Schiene bemerkbar. Dabei unterliegen insbesondere Backenschienen am Anfang der Zungenvorrichtungcn bei Stumpfbefahrung einem hohen Verschleiß. Daher ist eine Vielzahl von Vorschlägen bekannt, um hohe Standzeiten im Bereich der Weichen zu erzielen. So können Backenschienen aus einem Block aus verschleißfestem Stahl durchgehend von Kopf bis Fuß ausgebildet sein (EP-A-1 524 364, DE-A-10 2004 048 751 oder DE-U-298 24 701).

Aus der DE-B-10 2004 048 751 ist eine Zungenvorrichtung bekannt, bei der eine Backenschiene aus einem Grundblock aus einem verschleißwiderstandsfähigen schweißbaren Vergütungsstahl hergestellt ist.

Die DE-T-696 05 022 bezieht sich auf eine Schiene, die aus einem Schienenkopf und einer H-förmigen monolithischen Kastenkonstruktion besteht, in die der Kopf einsetzbar ist.

Andere Konstruktionen sehen eine Zweiteilung zwischen einem einen Kopf aufweisenden Oberteil und einer Unterkonstruktion vor, wobei das Oberteil mit einem Zungenbett aus einem Stahl hochfester Güte und das untere Teil aus Baustahl bestehen kann (DE-C-101 12 979).

Um im Kreuzungsbereich eines Rillenschienenherzstücks den Verschleiß zu reduzieren, gleichzeitig jedoch mit einfachen Maßnahmen eine Erneuerung zu ermöglichen, sieht die WO-A-2004/081286 einen austauschbaren Einsatz vor, der aus verschleißfestem Material besteht.

Auch sind sogenannte Monoblock-Zungenvorrichtungen bekannt, wobei der Block aus Kostengründen den Mittelteil einer Zungenvorrichtung bildet, der kastenförmig zur Aufnahme der Zungenschiene ausgebildet ist. An dem Block werden Anschlussschienen angeschweißt, so dass sich Unstetigkeiten aufgrund der Schweißstöße ergeben können.

Aus der US-A-48 01 083 ist eine mehrteilige Schiene bekannt, die einen Kopf mit unterseitig parallel zueinander verlaufenden Kanälen sowie in diese eingreifende Längsschenkel von L-förmigen Profilelementen umfasst, dessen Querschenkel mit einer Bodenplatte verbunden sind. Die Verbindung der einzelnen Teile erfolgt über Schrauben, um problemlos einen Austausch von Elementen vornehmen zu können.

Der DE-C-602 182 ist eine Schiene zu entnehmen, die aus einem Kopf aus verschleißfestem Werkstoff sowie einem Fuß aus üblichem Schienenwerkstoff besteht, wobei Kopf und Fuß in oder in der Nähe der neutralen Faser verschweißt sind.

Aus der CH-A-284 745 ist ein Gleisabschnitt mit einem Herzstückbereich bekannt, der abschnittsweise eine Schiene aufweist, die aus einem quaderförmigen Oberteil und einem mehrteiligen Unterteil besteht, die formschlüssig ineinandergreifen und stoffschlüssig verbunden sind.

Bei einem Herzstück nach der DE-B-12 17 990 wird eine Blockbauweise benutzt, bei der der Block mit den Fahr- und Führungsflächen aus einem verschleißfesten Werkstoff und einem blockabstützenden Unterteil aus geringeren Festigkeitsanforderungen genügendem Material besteht. Unter- und Oberteil sind stumpf verschweißt.

Der vorliegenden Erfindung liegt die Aufgabe zugrunde, eine Schiene der eingangs genannten Art so weiterzubilden, dass diese kostengünstig herstellbar ist, hinsichtlich der zum Einsatz gelangenden Materialien optimiert ist und gleichzeitig im Vergleich zur Blockkonstruktion ein geringes Gewicht aufweist.

Zur Lösung der Aufgabe sieht die Erfindung im Wesentlichen vor, dass das Oberteil und das Unterteil aus verschiedenen Materialien bestehen, dass das Unterteil aus dem Doppel-T-Profil besteht, dass der obere Flansch des Doppel-T-Profils an dem vertikal oder im Wesentlichen vertikal verlaufendem Abschnitt einer einzigen in der Unterseite ausgebildeten Stufe anliegt, und dass über den Abschnitt durch ein die Schiene durchfahrendes Fahrzeug erzeugte Fliehkraft in das Doppel-T-Profil einleitbar ist.

Das Unterteil ist mit dem Oberteil verschweißt oder in anderer geeigneter Weise stoffschlüssig verbunden, wobei insbesondere ergänzend ein Formschluss vorgesehen ist.

Unabhängig hiervon sollte das Profilelement eine Mindestwandstärke von 10 mm, insbesondere im Bereich zwischen 10 mm und 20 mm aufweisen.

Sieht der Stand der Technik zum einen den Einsatz verschleißfester Stähle als Block - durchgehend von Kopf bis Fuß - und zum anderen eine zweigeteilte Ausführung mit vollflächigem Rechteckprofil für den Kopf und eine blockartige Unterkonstruktion vor, wird erfindungsgemäß eine materialsparende Unterkonstruktion vorgeschlagen, die aus einem Profilelement besteht und die Funktionen von Fuß und Steg einer Schiene ausübt. Somit sind erhebliche Materialkosteneinsparungen im Vergleich zu bekannten Konstruktionen gegeben. Ungeachtet dessen besteht der Schienenkopf aus verschleißfestem Werkstoff.

Der Begriff Quaderform schließt ein gewalztes, stranggepresstes oder entsprechend formgebend hergestelltes Oberteil ein, wobei im Falle einer Rillenschiene eine Rille eingearbeitet ist.

Die Unterseite des Kopfes sollte parallel zum Bodenabschnitt, also zur Aufstandsfläche verlaufende glatte Ebenen, die über eine Stufe ineinander übergehen, aufweisen, um in zuvor beschriebener Weise das Profilelement stoff- und formschlüssig mit dem Kopfteil verbinden zu können..

Nach der Erfindung ist vorgesehen, dass das Unterteil einseitig formschlüssig mit dem Oberteil verbunden ist. Einseitig formschlüssig bedeutet dabei, dass ein Formschluss in Richtung der Kraft erfolgt, in der diese auf das Oberteil durch ein die Schiene durchfahrendes Fahrzeug eingeleitet wird. So wird z. B. eine Bogenschiene hauptsächlich durch die Fliehkraft des Fahrzeugs in Richtung des Kraftvektors bogenaußen belastet, so dass der Formschluss bogeninnenseitig vorgesehen ist.

Insbesonders ist vorgesehen, dass die erfindungsgemäße Schiene als Konstruktionsschiene innerhalb von Weichen und Weichenkomplexen angeordnet ist. Dies bedeutet, dass die Schiene als einfache Schiene, als bearbeiteter Radlenker- und/oder Anschweißschiene für Herzstücke oder als Backenschiene und/oder Regelschiene innerhalb von Zungenvorrichtungen eingesetzt werden kann.

Bevorzugterweise ist vorgesehen, dass die Schiene als Backenschiene einer Zungenvorrichtung eingesetzt ist, wobei sich diese vom Anfang bis zum Ende der Zungenvorrichtung in erfindungsgemäßer Konstruktion erstreckt. Es besteht jedoch auch die Möglichkeit, die erfindungsgemäße Schiene als Backenschiene vom Anfang bis zum Ende des Zungenanschlags in einer Zungenvorrichtung einzubauen.

Die erfindungsgemäße Schiene kann z. B. als Rillenschiene oder Vignol-Schiene eingesetzt werden.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung von der Zeichnung zu entnehmenden bevorzugten Ausführungsbeispielen.

Es zeigen:
- Fig. 1: eine erste Ausführungsform einer Schiene mit einem Doppel-T-Profil als Unterteil,
- Fig. 2: eine zweite Ausführungsform einer Schiene mit einem Doppel-T-Profil als Unterteil,
- Fig. 3: eine dritte Ausführungsform einer Schiene mit einem Doppel-T-Profil als Unterteil,
- Fig. 4: eine erste Ausführungsform einer Schiene mit einem T-Profil als Unterteil,
- Fig. 5: eine erste Ausführungsform einer Schiene mit einem L-Profil als Unterteil,
- Fig. 6: eine erste Ausführungsform einer Schiene mit einem ein Flachelement aufweisenden Unterteil,
- Fig. 7: einen Ausschnitt einer Schiene mit stoffschlüssig verbundenem Unterteil,
- Fig. 8: einen Ausschnitt einer Schiene mit stoff- und formschlüssig verbundenem Unterteil,
- Fig. 9: einen Ausschnitt einer Schiene mit stoff- und formschlüssig verbundenen Unterteil,
- Fig. 10: eine perspektivische Darstellung einer Schiene mit einem L-Profil als Unterteil sowie angeschweißten Platten und
- Fig. 11 bis 24: verschiedene Ausführungsformen von Zungenvorrichtungen mit Schienen erfindungsgemäßer Konstruktionen.

Das Ausführungsbeispiel der Fig. 2 repräsentiert die erfindungsgemäße Lehre. Die weiteren Ausführungsbeispiele dienen zur Erläuterung von Merkmalen der Erfindung.

Anhand der nachfolgenden Beschreibung von Ausführungsbeispielen werden Merkmale der erfindungsgemäßen Lehre erläutert, die sich grundsätzlich dadurch auszeichnet, dass ein aus verschleißfestem Werkstoff wie Stähle mit perlitischer oder bainitischer Gefügestruktur und einer Festigkeit von bis zu 1500 N/mm² oder mehr oder vergütete Baustähle mit einer Härte bis zu 500 HB bestehendes Oberteil stoff- und formschlüssig mit einem Unterteil verbunden ist, das aus Baustahl oder einem anderen geeigneten die erforderliche Festigkeit aufweisenden kostengünstigen Stahl besteht, wobei das Unterteil als Profilelement ausgebildet ist.

Das Oberteil bildet einen Kopf der Schiene und weist im Schnitt eine Rechteckform, also insgesamt eine Quaderform auf.

Ferner weist der Kopf in den Ausführungsbeispielen in seiner Längsrichtung eine Rille auf, ohne dass hierdurch die erfindungsgemäße Lehre eingeschränkt wird, gleichwenn dieses als bevorzugt anzugeben ist.

Die Wandstärke der Profilelemente sollte minimal 10 mm betragen, wobei als Wertebereich bevorzugterweise 10 mm bis 30 mm anzugeben ist.

Auf die zuvor erläuterten Merkmale und Eigenschaften, die für die Ausführungsbeispiele grundsätzlich gelten, wird nachstehend nicht näher eingegangen. Des Weiteren werden grundsätzlich für gleiche Elemente gleiche Bezugszeichen verwendet.

In Fig. 1 ist im Schnitt eine Schiene 1 dargestellt, die sich aus einem Kopf oder Oberteil 112 und einem eine Unterkonstruktion bildenden Unterteil 114 zusammensetzt. Der Kopf 112, der eine Quaderform und entsprechend zuvor erfolgter Erläuterungen in Längsrichtung eine Rille 116 aufweist, besteht aus einem verschleißfesten Stahl, der vorzugsweise eine Grundhärte bis zu 1.400 N/mm² aufweist. Als weitere charakteristische Größe kann die Bruchdehnung mit mindestens 9 % angegeben werden.

Das Unterteil 114 bzw. die Unterkonstruktion besteht aus Baustahl oder einem artverwandten Baustoff mit dem Verwendungszweck entsprechenden Eigenschaften und ist mit dem Oberteil 112 verschweißt. Dabei ist nach dem Ausführungsbeispiel der Fig. 1 zusätzlich ein Formschluss gegeben. Hierzu ist in der Unterseite 152 des Kopfes 112 eine in Längsrichtung verlaufende Nut 118 ausgebildet, in die ein oberer Flansch 120 des Unterteils 114 in Form eines Doppel-T-Profils eingreift. Bei dem Doppel-T-Profil handelt es sich insbesondere um ein gewalztes Profil.

Der obere Flansch 120 ist beim Ausführungsbeispiel der Fig. 1 breitenmäßig kleiner als der untere Flansch 122, der den Fuß der Schiene 110 bildet.

In punktlinierter Darstellung ist in der Fig. 1 - wie auch bei den Fig. 2 bis 6 - ein übliches Profil einer Rillenschiene eingezeichnet.

Man erkennt, dass der untere Flansch des Doppel-T-Profils, das das Unterteil 114 bildet, im Schnitt eine Rechteckgeometrie aufweist. Ferner ist die Breite geringer als mögliches Profil einer Rillenschiene. Entsprechendes gilt auch für die weiteren Profilelemente, wie diese prinzipiell den Fig. 2 bis 6 zu entnehmen sind.

Stoffschlüssig ist der obere Flansch 120 mit dem Kopf 112 in gewohnter Weise in den äußeren Kontaktbereichen verbunden. Die Schweißnähte sind durch ausgefüllte Dreiecke symbolisiert.

Weichen bei der Schiene 1 die Breiten von oberem Flansch 120 und unterem Flansch 122 voneinander ab - der obere Flansch 120 ist schmaler als der untere Flansch 122 -, so sind bei der Schiene 2 gemäß Fig. 2, die die Erfindung representiert, der untere Flansch 122 und der obere Flansch 128 des als Doppel-T-Profil ausgebildeten Unterteils 124 gleich breit. Ferner ist der obere Flansch 126 einseitig formschlüssig in den Kopf 112 eingelassen. Hierzu weist der Kopf 112 an seiner Unterseite 152 eine eine Stufe bildende Aussparung mit vertikal oder im Wesentlichen vertikal verlaufendem Abschnitt 128 auf, an dem im Ausführungsbeispiel der rechte Längsrand des oberen Flansches 126 des Unterteils 124 anliegt. Es ist ein einseitiger Formschluss in Kraftrichtung ausgebildet, also in Richtung eines Vektors einer Kraft, die von einem die Schiene 2 durchfahrenden Fahrzeuges eingeleitet wird.

So kann die Schiene 2 z. B. als Bogenschiene eingesetzt werden, die hauptsächlich durch die Fliehkraft des Fahrzeuges in Richtung des Kraftvektors bogenaußen belastet wird. Somit verläuft der vertikal oder im Wesentlichen vertikal ausgerichtete Abschnitt 128 bogeninnenseitig. Der Abschnitt 128 kann auch als Begrenzung eines Ausschnitts in der Unterseite des Oberteils 112 bezeichnet werden, wobei die Begrenzung, also der Abschnitt parallel oder im Wesentlichen parallel zur Hochachse des Stegs des Unterteils 124 verläuft.

Eine der Fig. 3 zu entnehmende Schiene 3 unterscheidet sich von den Schienen 1 und 2 dahingehend, dass die Unterkonstruktion 130, bei der es sich gleichfalls um ein Doppel-T-Profil, insbesondere gewalztes Doppel-T-Profil handelt, ausschließlich stoffschlüssig mit der Unterseite 152 des Kopfes 112 verbunden wie verschweißt ist.

In Fig. 4 ist eine Schiene 4 dargestellt, dessen Oberteil oder Kopf 112 mit dem Steg 134 eines T-Profils 132 stoffschlüssig verbunden ist, dessen Flansch 136 den Fuß der Schiene bildet.

Bei einer Schiene 5 gemäß Fig. 5 ist der Kopf, also das Oberteil 112 mit einem L-Profil 138 verbunden, und zwar über dessen Steg 140. Der Flansch 142 des L-Profils 138 bildet eine Fußhälfte der Schiene 5, die auf der gegenüberliegenden Seite entsprechend der Fig. 10 durch Plattenelemente 156, 158 ergänzt wird.

Eine Unterkonstruktion 144 der Schiene 6 gemäß Fig. 6 besteht aus einem vertikal verlaufendem Flachelement 146, das mit einem einen Fuß bildenden weiteren Flachelement 148 stoffschlüssig verbunden ist. Das vertikal verlaufende Flachelement 146 ist mit dem Kopf 112 verschweißt.

Bei den Ausführungsbeispielen der Fig. 4 bis 6 erfolgt ausschließlich eine stoffschlüssige und keine zusätzliche formschlüssige Verbindung. Eine diesbezügliche Konstruktion ist dann geeignet, wenn auf die Schiene geringe seitliche Beanspruchungen einwirken oder anderweitige lastaufnehmende Stützkonstruktionen vorliegen, die sicherstellen, dass auf die Schweißverbindungen (ausgefüllte Dreiecke) nur geringe Belastungen einwirken.

In Fig. 7 ist noch einmal prinzipiell ein Abschnitt eines Profil- oder Flachelementes 150 gezeichnet, das stumpf auf der Unterseite 152 des den Kopf bildenden Oberteils 112 aufstößt und mit der Unterseite 152 verschweißt ist.

Die Unterseite des Kopfs spannt eine Ebene oder über eine Stufe versetzt zueinander verlaufende Ebenen auf, die jeweils senkrecht oder im Wesentlichen senkrecht zur Hochachse der Schiene verlaufen.

Die Fig. 8 und 9 verdeutlichen, dass Profile bzw. Flachelemente entsprechend den Fig. 4 bis 6 auch formschlüssig mit dem Oberteil 112 verbunden sein können, wobei die Fig. 8 den seitlichen Formschluss entsprechend der Fig. 2 prinzipiell wiedergibt.

Demgegenüber greift das freie Ende des Profilelementes 150 gemäß Fig. 9 in eine in der Unterseite 152 des Oberteils 112 vorhandene Nut 154 zur Erzielung des gewünschten Formschlusses ein.

In Fig. 10 ist in perspektivischer Darstellung die Schiene 5 gemäß Fig. 5 dargestellt. Der Flansch 142 bildet dabei erwähntermaßen eine Fußhälfte. Die verbleibende Fußhälfte wird abschnittsweise durch plattenförmige Elemente 156, 158 in den Bereichen realisiert, in denen die Schiene 5 eingespannt wird. Die entsprechenden plattenförmigen Elemente 156, 158 werden fußseitig an den Steg 140 angeschweißt. Durch diese Maßnahmen werden folglich übliche konstruktive Möglichkeiten geschaffen, damit die Schiene 5 in gewohnter Weise fixierbar ist.

Die erfindungsgemäßen Schienen werden insbesondere in Bereichen eines Gleises eingesetzt, in denen ein erhöhter Verschleiß zu erwarten ist. Folglich sind die Schienen insbesondere bestimmt, um in Zungenvorrichtungen eingesetzt zu werden.

Nach den Ausführungsbeispielen der Fig. 13, 17 und 21 ist die Backenschiene nicht auf einer Grundplatte 170 angeordnet, sondern neben dieser, wobei die eine Quaderform aufweisenden Kopfteile 112 mit Unterteilen 114, 138, 132 verbunden sein können, wie diese anhand der Fig. 1, 5 und 4 beschrieben worden sind.

Durch Anwendung der Erfindung auf Weichenkomponenten, insbesondere Zungenvorrichtungen ergeben sich bevorzugt für Rillenschienenweichen eine Vielzahl von Kombinationen in Abhängigkeit der geforderten Bauart, wie dies selbsterklärend den Fig. 11 bis 24 zu entnehmen ist.

Diesen sind Schnitte von Zungenvorrichtungen von Rillenschienenweichen zu entnehmen, wobei jeweils links eine Backenschiene 11, 12 dargestellt ist, die vom Aufbau und der Konstruktion den Schienen der Fig. 1 bis 9 entsprechen. Auch ist aus den Fig. ersichtlich, dass die erfindungsgemäßen Schienen für Weichen bzw. Zungenvorrichtungen für Flachbett (s. z. B. Fig. 11) oder Tiefbett (s. z. B. Fig. 13) einsetzbar sind. Die Backenschiene 11, 12 kann auf einer Grundplatte 170 angeordnet sein oder eine Höhe einer üblichen Schiene aufweisen, wie diese in Zungenvorrichtungen eingesetzt werden.

Aus den Schnittdarstellungen ergibt sich des Weiteren, dass zu der jeweiligen Backenschiene 11, 12 eine Zungenschiene 160 auf einem Gleitstuhl 162 verstellbar angeordnet ist, der vorzugsweise stoffschlüssig mit dem Steg der jeweiligen Backenschiene 11, 12 verschweißt ist. Seitlich entlang der Zungenschiene 160 und der zu der Backenschiene abgewandten Seite verläuft in gewohnter Weise eine Beischiene 164.

Der Gleitstuhl 162 begrenzt oberseitig eine Kammer 166, die unterseitig von der Grundplatte 170 und längsseitig zum einen von dem Steg der Backenschiene 11, 12 bzw. einem entlang diesen verlaufenden Flachelement und zum anderen dem Steg der Beischiene 164 umgeben ist. Innerhalb der so gebildeten Kammer 166 kann eine Heizung 168 verlaufen.

## Patentansprüche

1. Schiene, insbesondere Rillenschiene (2), umfassend ein Oberteil (112) und ein Unterteil (124), wobei das aus verschleißfestem Material bestehende Oberteil Kopf der Schiene ist und eine Quaderform aufweist und das Unterteil ein Profilelement in Form eines Doppel-T-Profils aufweist, dessen oberer Flansch (126) an einer an der Unterseite (152) des Kopfs vorhandenen eine Stufe bildende Aussparung mit vertikal oder im Wesentlichen vertikal verlaufendem Abschnitt (128) anliegt und mit dem Kopf zumindest stoffschlüssig verbunden ist,
, **dadurch gekennzeichnet,**
**dass** das Oberteil (112) und das Unterteil (124) aus verschiedenen Materialien bestehen, dass das Unterteil aus dem Doppel-T-Profil besteht, dass der obere Flansch (126) des Doppel-T-Profils an dem vertikal oder im Wesentlichen vertikal verlaufendem Abschnitt (128) einer einzigen in der Unterseite ausgebildeten Stufe anliegt, und dass über den Abschnitt durch ein die Schiene (2) durchfahrendes Fahrzeug erzeugte Fliehkraft in das Doppel-T-Profil einleitbar ist.

2. Schiene nach Anspruch 1,
**dadurch gekennzeichnet,**
**dass** das Unterteil (124) aus Baustahl besteht.

3. Schiene nach Anspruch 1 oder 2,
**dadurch gekennzeichnet,**
**dass** der quer zum Steg des Doppel-T-Profils verlaufende Bodenabschnitt (122) eine Geometrie aufweist, die von einer Regelschiene abweicht und vorzugsweise eine Quadergeometrie aufweist.

4. Schiene nach zumindest einem der vorhergehenden Ansprüche,
**dadurch gekennzeichnet,**
**dass** der Bodenabschnitt (122) eine Breite aufweist, die geringer als Fußbreite einer Regelschiene ist.

5. Schiene nach zumindest einem der vorhergehenden Ansprüche,
**dadurch gekennzeichnet,**
**dass** das Profilelement (1) durch Walzen oder Biegen oder aus einem Flacherzeugnis wie Blech oder Flachstahl hergestellt ist.

6. Schiene nach zumindest einem der vorhergehenden Ansprüche,
**dadurch gekennzeichnet,**
**dass** das Profilelement (1) eine Mindestwandstärke von 10 mm, insbesondere eine Wandstärke d mit 10 mm ≤ d ≤ 20 mm aufweist.

7. Schiene nach zumindest einem der vorhergehenden Ansprüche,
**dadurch gekennzeichnet,**
**dass** das Oberteil (112) ein gewalztes, stranggepresstes oder formgebend hergestelltes Bauteil ist, das eine eingearbeitete Rille aufweist, oder eine dem Kopf einer Rillenschiene entsprechende Kontur aufweist.

8. Schiene nach zumindest einem der vorhergehenden Ansprüche,
**dadurch gekennzeichnet,**
**dass** die Schiene (2) als Backenschiene einer Zungenvorrichtung einsetzbar ist.

9. Schiene nach zumindest einem der vorhergehenden Ansprüche,
**dadurch gekennzeichnet,**
**dass** die Schiene (2) als Radlenkerschiene und/oder Anschweißschiene und/oder Regelschiene einsetzbar ist.

10. Schiene nach Anspruch 1,
**dadurch gekennzeichnet,**
**dass** die Schiene eine Rillenschiene ( 2) oder Vignol-Schiene ist.

11. Schiene nach zumindest einem der vorhergehenden Ansprüche,
**dadurch gekennzeichnet,**
**dass** die Schiene (2) als die Backenschiene sich vom Anfang bis zum Ende der Zungenvorrichtung erstreckt.

12. Schiene nach zumindest einem der vorhergehenden Ansprüche,
**dadurch gekennzeichnet,**
**dass** die Schiene (2) als die Backenschiene sich vom Anfang bis zum Ende des Zungenanschlags der Zungenvorrichtung erstreckt.

13. Schiene nach zumindest einem der vorhergehenden Ansprüche,
**dadurch gekennzeichnet,**
**dass** die Schiene (2) in der Zungenvorrichtung von einer Grundplatte (170) ausgeht oder übliche Schienenhöhe aufweist.

## Claims

1. A rail, in particular a grooved rail (2), comprising an upper part (112) and a lower part (124), whereby the upper part consisting of wear-resistant material is head of the rail and comprises a cuboid shape, and the lower part comprises a profiled element in the form of a double-T profile, the upper flange (126) of which lies against a recess with a vertically or essentially vertically running section (128), wherein the recess is present at the lower side (152) of the head and forms a step and wherein the upper flange is at least firmly bonded with the head,
**characterized in that**
the upper part (112) and the lower part (124) consist of different materials, that the lower part consists of the double-T profile, that the upper flange (126) of the double-T profile lies against the section (128) of a single step formed in the lower side, wherein the section runs vertically or essentially vertically, and that via the section centrifugal force generated by a vehicle passing through the rail (2) can be transferred into the double-T profile.

2. The rail of claim 1,
**characterized in that**
the lower part (124) consists of structural steel.

3. The rail of claim 1 or 2,
**characterized in that**
the base section (122) extending transversely relative to the web of the double-T profile possesses a geometry different from that of a standard rail, and preferably a cuboid geometry.

4. The rail of at least one of the preceding claims,
**characterized in that**
the base section (122) possesses a width that is less than the foot width of a standard rail.

5. The rail of at least one of the preceding claims,
**characterized in that**
the profiled element (1) is manufactured by rolling or bending or from a flat product such as sheet steel or flat steel.

6. The rail of at least one of the preceding claims,
**characterized in that**
the profiled element (1) possesses a minimum wall thickness of 10 mm, in particular a wall thickness d with 10 mm ≤ d ≤ 20 mm.

7. The rail of at least one of the preceding claims,
**characterized in that**
the upper part (112) is a component produced by rolling, extrusion, or forming, and possesses an incorporated groove or possesses a contour corresponding to that of the head of a grooved rail.

8. The rail of at least one of the preceding claims,
**characterized in that**
the rail ( 2) can be inserted as stock rail of a switching device.

9. The rail of at least one of the preceding claims,
**characterized in that**
the rail (2) can be used as check rail and/or weld-on rail, and/or standard rail.

10. The rail of claim 1,
**characterized in that**
the rail is a grooved rail (2) or a Vignoles rail.

11. The rail of at least one of the preceding claims,
**characterized in that**
the rail (2) used as the stock rail extends from the beginning to the end of the switching device.

12. The rail of at least one of the preceding claims,
**characterized in that**
the rail (2) used as the stock rail extends from the beginning to the end of the point blade opening of the switching device.

13. The rail of at least one of the preceding claims,
**characterized in that**
the rail (2) in the switching device originates from a base plate (170) or possesses standard rail height.

## Revendications

1. Rail, en particulier rail à gorge (2), comprenant une partie supérieure (112) et une partie inférieure (124), sachant que la partie supérieure constituée d'un matériau résistant à l'usure est le champignon du rail et présente une forme parallélépipédique et que la partie inférieure présente un élément profilé en forme de profilé en double T, dont la semelle supérieure (126) s'appuie sur un évidement présent sur la face inférieure (152) du champignon et formant un décrochement avec une section (128) verticale ou sensiblement verticale, ladite semelle supérieure étant reliée au champignon au moins par liaison de matière,
**caractérisé en ce**
**que** la partie supérieure (112) et la partie inférieure (124) sont constituées de matériaux différents, que la partie inférieure est constituée par le profilé en double T, que la semelle supérieure (126) du profilé en double T s'appuie sur la section (128) verticale ou sensiblement verticale d'un unique décrochement formé dans la face inférieure, et que la force centrifuge générée par un véhicule passant sur le rail peut être (2) introduite dans le profilé en double T par l'intermédiaire de ladite section.

2. Rail selon la revendication 1,
**caractérisé en ce**
**que** la partie inférieure (124) est constituée d'acier de construction.

3. Rail selon la revendication 1 ou 2,
**caractérisé en ce**
**que** la partie de base (122) s'étendant transversalement à l'âme du profilé en double T présente une géométrie s'écartant de celle d'un rail standard, et présente de préférence une géométrie parallélépipédique.

4. Rail selon au moins une des revendications précédentes,
**caractérisé en ce**
**que** la partie de base (122) présente une largeur qui est inférieure à la largeur du patin d'un rail standard.

5. Rail selon au moins une des revendications précédentes,
**caractérisé en ce**
**que** l'élément profilé (1) est façonné par laminage ou cintrage ou à partir d'un produit plat tel que tôle ou acier plat.

6. Rail selon au moins une des revendications précédentes,
**caractérisé en ce**
**que** l'élément profilé (1) présente une épaisseur minimale de 10 mm, en particulier une épaisseur d telle que 10 mm ≤ d ≤ 20 mm.

7. Rail selon au moins une des revendications précédentes,
**caractérisé en ce**
**que** la partie supérieure (112) est un élément laminé, extrudé ou fabriqué par formage, qui présente une gorge incorporée, ou présente un contour correspondant au champignon d'un rail à gorge.

8. Rail selon au moins une des revendications précédentes,
**caractérisé en ce**
**que** le rail (2) peut être utilisé en tant que contre-aiguille d'un dispositif d'aiguillage.

9. Rail selon au moins une des revendications précédentes,
**caractérisé en ce**
**que** le rail (2) peut être utilisé en tant que contre-rail et/ou rail à souder et/ou rail standard.

10. Rail selon la revendication 1,
**caractérisé en ce**
**que** le rail est un rail à gorge (2) ou un rail Vignoles.

11. Rail selon au moins une des revendications précédentes,
**caractérisé en ce**
**que** le rail (2) en tant que contre-aiguille s'étend du début jusqu'à la fin du dispositif d'aiguillage.

12. Rail selon au moins une des revendications précédentes,
**caractérisé en ce**
**que** le rail (2) en tant que contre-aiguille s'étend du début jusqu'à la fin de la portée d'application de l'aiguille du dispositif d'aiguillage.

13. Rail selon au moins une des revendications précédentes,
**caractérisé en ce**
**que** le rail (2) dans le dispositif d'aiguillage part d'une plaque d'assise (170) ou présente la hauteur de rail normale.
